# EUROPÄISCHE PATENTSCHRIFT

(11) **EP 1 572 461 B1**
(45) Veröffentlichungstag und Bekanntmachung des Hinweises auf die Patenterteilung: **09.12.2009**
(21) Anmeldenummer: 03788827.8
(22) Anmeldetag: 27.11.2003
(51) Int. Cl.: B41F 30/04, B41N 10/06

(54) **DRUCKTUCHEINHEIT FÜR EINEN DRUCKTUCHZYLINDER SOWIE VERFAHREN ZUR HERSTELLUNG EINER DRUCKTUCHEINHEIT**
PRINTING BLANKET ASSEMBLY FOR A BLANKET CYLINDER AND METHOD FOR PRODUCING SAID PRINTING BLANKET ASSEMBLY
ENSEMBLE BLANCHET POUR CYLINDRE A BLANCHET ET SON PROCEDE DE PRODUCTION

(30) Priorität: 16.12.2002 DE 10258975; 21.02.2003 DE 10307382; 21.02.2003 DE 10307383; 30.06.2003 DE 10329270; 21.11.2003 DE 10354437
(43) Veröffentlichungstag der Anmeldung: 14.09.2005
(73) Patentinhaber: Koenig & Bauer Aktiengesellschaft, 97080 Würzburg (DE)
(72) Erfinder: KÜMMET, Andreas, 97299 Zell am Main (DE); LIEBLER, Manfred, Herrmann, 97837 Erlenbach (DE); SCHOEPS, Martin, Heinz, 97261 Güntersleben (DE)
(74) Vertreter: Stiel, Jürgen
(86) Internationale Anmeldenummer: PCT/DE2003/003942
(87) Internationale Veröffentlichungsnummer: WO 2004/054808

(56) Entgegenhaltungen:
- US-A- 2 963 969
- US-A- 4 452 143
- US-A- 4 635 550
- US-A- 4 643 093
- US-A- 5 934 194

## Beschreibung

Die Erfindung betrifft eine Drucktucheinheit für einen Drucktuchzylinder sowie ein Verfahren zur Herstellung einer Drucktucheinheit gemäß dem Oberbegriff des Anspruchs 1 oder 30.

Drucktucheinheiten werden in Rotationsdruckmaschinen am Drucktuchzylinder befestigt und dienen beim Offsetdruck der Übertragung des Druckbilds vom Formzylinder auf die Bedruckstoffbahn. Um der Drucktucheinheit die erforderliche mechanische Festigkeit zu verleihen, wird eine Trägerplatte, beispielsweise aus Stahlblech oder Aluminiumblech, eingesetzt. Auf der Außenseite der Trägerplatte wird ein Drucktuch, das beispielsweise in der Art eines Gummituchs ausgebildet sein kann, befestigt. Zur Fixierung der Drucktucheinheit am Drucktuchzylinder sind am vorlaufenden Ende und/oder am nachlaufenden Ende der Trägerplatte abgekantete, drucktuchfreie Schenkel vorgesehen. Diese Schenkel können dann beispielsweise in einen am Drucktuchzylinder vorgesehenen Schlitz eingeführt und dort festgelegt werden.

Ein Problem bei bekannten Drucktucheinheiten ist es, dass das Drucktuch die Trägerplatte nicht nahtlos umschließt, sondern zwischen dem vorlaufenden und dem nachlaufenden Ende des Drucktuchs ein Spalt verbleibt. Im Bereich diese Spalts kann keine Druckfarbe auf die Bedruckstoffbahn übertragen werden. An den Rändern des Drucktuchs zum Spalt hin ist zudem das Druckbild von schlechterer Qualität. Aus dem Stand der Technik sind deshalb verschiedene Lösungen bekannt, mit denen die durch den Spalt zwischen den Enden des Drucktuches hervorgerufenen Nachteile vermieden werden können.

Aus der DE 195 47 917 A1 ist eine Drucktucheinheit bekannt, bei der die beiden Enden des verwendeten Drucktuchs einander formschlüssig überlappen, um dadurch den Spalt zwischen den Enden des Drucktuchs zu verkleinern.

Aus der DE 195 21 645 A1 ist eine Drucktucheinheit bekannt, bei welcher zwischen den beiden Schenkeln der Trägerplatte ein Schieber angeordnet wird. Das nach außen weisende Ende des Schiebers ist dabei mit einem Füllstück verbunden, so dass der Spalt zwischen den Enden des Drucktuchs durch das Füllstück geschlossen wird.

Aus der DE 195 43 584 C1 ist eine Drucktucheinheit bekannt, bei der das Drucktuch aus einer Vielzahl von Lagen zusammengesetzt ist. Die Decklage überdeckt dabei die Stirnflächen der darunter befindlichen Lagen und bildet auf diese Weise einen Vorsprung, durch den der Spalt zwischen den Enden verkleinert wird.

Die US 5 749 298 A offenbart eine Drucktucheinheit mit einer Trägerplatte, deren Enden abgekantet sind. Das auf der Trägerplatte angeordnete Drucktuch ist stirnseitig versiegelt.

Die US 4 635 550 A offenbart eine Drucktucheinheit mit einem auf einer Trägerplatte angeordneten Drucktuch. Im Kanal ist auf der Trägerplatte ein Stützelement angeordnet, das das überstehende Ende des Drucktuches abstützt.

Die US 2 525 003 A zeigt eine Vorrichtung zur Herstellung einer Drucktucheinheit.

Die US 4 643 093 A offenbart eine Druckplatte mit verstärktem Ende und eine zugehörigen Vorrichtung.

Der Erfindung liegt die Aufgabe zugrunde, eine Drucktucheinheit für einen Drucktuchzylinder sowie ein Verfahren zur Herstellung einer Drucktucheinheit zu schaffen.

Die Aufgabe wird erfindungsgemäß durch die Merkmale der Ansprüche 1 oder 30 gelöst.

Ein Vorteil der erfindungsgemäßen Drucktucheinheit liegt insbesondere darin, dass das vorlaufende und/oder nachlaufende Ende des Drucktuchs mit seiner Innenseite ein stückweit über die Abkantung des zugeordneten Schenkels übersteht. Durch diesen Überstand wird der Spalt zwischen den Enden des Drucktuchs verkleinert. Dabei ist es durchaus denkbar, dass der Überstand so groß gewählt wird, dass die beiden Enden des Drucktuchs in der Einbauposition aneinander zur Anlage kommen. Aufgrund der Abkantung der Trägerplatte sind die überstehenden Enden des Drucktuchs nicht durch die Trägerplatte von unten abgestützt, so dass ohne weitere Hilfsmittel kein Druck zwischen dem Drucktuch und der Bedruckstoffbahn im Bereich der überstehenden Enden aufgebaut werden könnte. Zur Lösung dieses Problems wird vorgeschlagen zwischen der Abkantung der Trägerplatte und der Innenseite des Drucktuchs ein Stützelement zur Abstützung des Überstands anzuordnen. Im Ergebnis werden die Druckkräfte dann vom Drucktuch über das Stützelement auf die Trägerplatte übertragen, so dass das Druckbild auch im Bereich der überstehenden Enden des Drucktuchs einwandfrei auf die Bedruckstoffbahn aufgedruckt werden kann. Ob dabei an beiden Enden des Drucktuchs oder nur an einem Ende des Drucktuchs ein Stützelement zur Abstützung des Überstandes vorgesehen ist, ist grundsätzlich ohne Bedeutung.

Für die Befestigung der Stützelemente an der Drucktucheinheit sind vielfältige Befestigungslösungen denkbar. Nach einer bevorzugten Ausführungsform sind die Stützelemente an der Abkantung und/oder an der Innenseite des Drucktuchs stoffschlüssig befestigt, insbesondere festgeklebt oder anvulkanisiert.

Besonders einfach lassen sich die Stützelemente herstellen, wenn sie aus dem gleichen Material wie das Drucktuch, beispielsweise aus Gummi, oder aus dem gleichen Material wie die Trägerplatte, beispielsweise Metall, hergestellt sind. Insbesondere ist es dann denkbar, die Stützelemente einstückig an das Drucktuch oder die Trägerplatte anzuformen.

Bei der Herstellung der Stützelemente ist es zudem denkbar, dass die Stützelemente stoffschlüssig mit einer Unterbauschicht verbunden werden, die zwischen Drucktuch und Trägerplatte angeordnet ist und auf diese Weise die Trägerplatte, ausgehend von den beiden Abkantungen, durchgehend umschlingt. Durch die Unterbauschicht können die Eigenschaften der Drucktucheinheit, insbesondere hinsichtlich der Härte und des Rundlaufes, zusätzlich beeinflusst werden. Als Material zur Herstellung der Unterbauschicht ist insbesondere Gummi oder ein ähnliches Elastomermaterial geeignet.

Durch den Einsatz des erfindungsgemäßen Fertigungsverfahrens lassen sich in einfacher Weise Drucktucheinheiten herstellen, die einen minimalen Spalt aufweisen. Für die Durchführung des Verfahrens kann ein Fertigungszylinder zur Verfügung stehen, dessen Gestalt, insbesondere dessen Durchmesser und dessen Befestigungseinrichtungen zur Befestigung der Trägerplatte, im Wesentlichen dem später in der Druckmaschine verwendeten Drucktuchzylinder entspricht. An diesem Fertigungszylinder wird die unbeschichtete Trägerplatte mit den abgekanteten Schenkeln befestigt und nimmt auf diese Weise eine Position ein, die der späteren Position nach der Montage am Drucktuchzylinder entspricht.

Nach der Befestigung der Trägerplatte am Fertigungszylinder wird der Spalt zwischen den gegenüberliegenden Abkantungen der Trägerplatte mit einem Stützmaterial, beispielsweise mit einer härtbaren Gummimasse, ausgefüllt. Auf diese Weise werden die beiden Abkantungen der Trägerplatte stoffschlüssig miteinander verbunden.

Daran anschließend wird das Drucktuch derart an der Trägerplatte befestigt, beispielsweise festgeklebt oder aufvulkanisiert, dass zumindest ein Ende des Drucktuchs ein stückweit über die Abkantung des zugeordneten Schenkels übersteht. Der Überstand liegt auf diese Weise dann auf dem Stützmaterial auf und wird vom Stützmaterial von unten abgestützt.

Um die Drucktucheinheit vom Fertigungszylinder abnehmen zu können, wird das Stützmaterial vor oder nach der Befestigung des Drucktuchs an der Trägerplatte unter Bildung von zwei Stützelementen durchtrennt. Dies kann beispielsweise dadurch erfolgen, dass das Stützmaterial mit einer scharfen Schneide durchschnitten wird. Die beiden durch das Trennverfahren gebildeten Seitenflächen der einander gegenüberliegenden Stützelemente weisen auf diese Weise eine Form auf, so dass die Stützelemente nach der Montage der Drucktucheinheit am Drucktuchzylinder einander formkomplementär mit kurzem Abstand gegenüberliegen oder aneinander zur Anlage kommen.

Um nicht nur eine optimale Abstützung des Überstands am Ende des Drucktuchs gewährleisten zu können, sondern auch den Spalt zwischen den beiden Enden des Drucktuchs zu minimieren bzw. zu eliminieren, wird eine bevorzugte Verfahrensvariante eingesetzt. Bei dieser Verfahrensvariante werden die üblichen Drucktücher verwendet, die vor Anbringung des Drucktuchs an der Trägerplatte eine ebene Gestalt, beispielsweise eine rechteckförmige Gestalt, aufweist. Durch Anbringung des Drucktuchs an der Trägerplatte wird bei Verwendung dieser ebenen Drucktücher ein Spalt zwischen den zueinander weisenden Seitenflächen an den einander gegenüberliegenden Enden des Drucktuchs gebildet. Dieser Spalt wird mit einem geeigneten Siegelmaterial, beispielsweise einer härtbaren. Gummimasse, ausgefüllt. Um die Drucktucheinheit vom Fertigungszylinder abnehmen zu können, wird das Siegelmaterial dann nach ausreichender Aushärtung durchtrennt. Die durch das Trennverfahren gebildeten Seitenflächen der einander gegenüberliegenden Enden des Drucktuchs weisen dadurch eine Gestalt auf, dass die Enden des Drucktuchs nach der Montage der Drucktucheinheit am Drucktuchzylinder einander formkomplementär mit kurzem Abstand gegenüberliegen oder aneinander zur Anlage kommen.

Um einen möglichst genauen Rundlauf zu erreichen, ist es besonders vorteilhaft, wenn das Siegelmaterial vor oder nach dem Durchtrennen unter Bildung einer zylindrischen Umfangsfläche bearbeitet, beispielsweise überschliffen, wird.

Vorzugsweise werden Siegelmaterial und Stützmaterial gleichzeitig durchtrennt, um einen optimalen Formschluss zwischen den einander gegenüberliegenden Enden der Drucktucheinheit bei Montage der Drucktucheinheit am Drucktuchzylinder zu gewährleisten.

Ausführungsformen der Erfindung sind in den Zeichnungen dargestellt und werden im Folgenden beschrieben.

Es zeigen:
- Fig. 1: eine erste Ausführungsform einer Drucktucheinheit in einer ersten Fertigungsphase;
- Fig. 2: die Drucktucheinheit gemäß Fig. 1 in einer zweiten Fertigungsphase;
- Fig. 3: die Drucktucheinheit gemäß Fig. 1 und Fig. 2 in einer dritten Fertigungsphase;
- Fig. 4: eine zweite Ausführungsform einer Drucktucheinheit;
- Fig. 5: eine dritte Ausführungsform einer Drucktucheinheit in einem Teilquerschnitt
- Fig. 6 und 7: Ausführungsbeispiele für ein Herstellungsverfahren einer Drucktucheinheit;
- Fig. 8: ein Ausführungsbeispiel der Drucktucheinheit gemäß Fig. 7 mit verdickten Enden
- Fig. 9 bis 11: Ausführungsbeispiele für ein weiteres Herstellungsverfahren einer Drucktucheinheit;
- Fig. 12: ein Ausführungsbeispiel der Drucktucheinheit gemäß Fig. 3 mit verdickten Enden.

Die in Fig. 1 bis Fig. 12 dargestellte Drucktucheinheit, deren Dicke d01 z. B. 1,6 mm beträgt, besteht aus einer formstabilen Trägerplatte 02; 18; 42, mit einer Dicke d02 von ca. 0,2 mm bis 0,5 mm und einem auf der Trägerplatte 02; 18; 42 befestigten Drucktuch 03; 19; 43. Die Trägerplatte 02; 18; 42 besteht aus Metall, beispielsweise aus einem Stahlblech oder Aluminium. Das Drucktuch 03; 19; 43 kann beispielsweise in der Art eines Gummituchs 03; 19; 43, insbesondere aus mehreren Lagen unterschiedlichem Materials, ausgebildet sein.

In einer Abkantmaschine werden am vorlaufenden und am nachlaufenden Ende der Trägerplatte 02; 18; 42 die drucktuchfreien Schenkel 04; 06; 21; 22; 44; 46 nach unten abgekantet, so dass die Schenkel 04; 06; 21; 22; 44; 46 später zur Befestigung der Drucktucheinheit an einem Drucktuchzylinder 05 verwendet werden können. Der abgewinkelte Schenkel 06; 21; 46 am vorlaufenden Ende schließt mit dem sich an den Schenkel 06; 21; 46 anschließenden Mittelteil 07; 35; 47 der Trägerplatte 02; 18; 42 einen spitzen Öffnungswinkel α06, insbesondere von 30 bis 60 Grad, vorzugsweise von 40 bis 50 Grad, ein. Der abgewinkelte Schenkel 04; 22; 44 am nachlaufenden Ende weist mit der sich daran anschließenden Trägerplatte 02; 18; 42 einen Öffnungswinkel α04 von 45 bis 150 Grad, insbesondere von 80 bis 100 Grad, auf. In einer bevorzugten Ausführungsform beträgt die Winkelgröße 120 bis 150 Grad. Zwischen den Schenkeln 04, 06; 21; 22; 44; 46 verläuft der Mittelteil 07; 35; 47 der Trägerplatte 02; 18; 42, der vom Drucktuch 03; 19; 43 vollständig nach außen hin abgedeckt ist. Am Übergang zwischen dem Mittelteil 07; 35; 47 einerseits und den Schenkeln 04; 22; 44 bzw. 06; 21; 46 andererseits verlaufen die Abkantungen 08; 09; 27; 28; 48; 49.

In der in Fig. 1 dargestellten Fertigungsphase sind sowohl die Trägerplatte 02 als auch das Drucktuch 03 annähernd eben ausgelegt, so dass das Drucktuch 03 spannungs- und verformungsfrei auf der Trägerplatte 02 befestigt werden kann. Dazu kann das Drucktuch 03 beispielsweise aufgeklebt und/oder aufvulkanisiert werden.

Anschließend werden in einer Abkantmaschine die drucktuchfreien Schenkel 04 und 06 nach unten abgekantet (Fig. 2).

Die Abkantungen 08 und 09 werden in der Abkantmaschine derart hergestellt, dass die beiden Enden 11 und 12 des Drucktuchs 03 ein stückweit über die Abkantungen 08 und 09 überstehen. Der Zwischenraum zwischen den überstehenden Enden 11 und 12 des Drucktuches 03 einerseits und der Trägerplatte 02 andererseits wird durch Füllmasse 13; 14, auch als Stützelement 13 und 14 bezeichnet, aufgefüllt. Die Füllmasse 13 und 14 kann beispielsweise durch Aufbringung einer härtbaren Gummimasse hergestellt werden.

Vorzugsweise ist die Füllmasse 13; 14 beim Einbringen verformbar und/oder fliessfähig.

In Fig. 3 ist ein Ausschnitt der Drucktucheinheit in der Einbauposition dargestellt. Man erkennt, dass die beiden Schenkel 04 und 06 in der Einbauposition einander gegenüberliegend parallel zueinander verlaufen, so dass sie gemeinsam in einem Schlitz an einem nicht dargestellten Druckzylinder befestigt werden können. Aufgrund des Überstands der Enden 11 und 12 des Drucktuchs 03 wird die Breite des Spalts 16 zwischen den Enden 11 und 12 des Drucktuchs 03 minimiert. Dadurch ist es beispielsweise möglich, die Breite des Spalts 16 auf eine Breite von kleiner 0,5 mm zu minimieren.

Der Abstand der Abkantungen 08; 09 entspricht im wesentlichen dem Abstand a01 der Öffnung auf der Zylinderoberfläche und beträgt weniger als 3 mm, insbesondere ist er kleiner als 2,0 mm.

Aufgrund der Abstützung der überstehenden Enden 11 und 12 durch die Füllmasse 13 und 14 wird eine ausreichende Druckübertragung vom Drucktuch 03 auf eine Bedruckstoffbahn in diesem Bereich erreicht.

Wie in Fig. 4 dargestellt, beträgt der Abstand a02 der gegenüberliegenden Enden 11; 12 des Drucktuchs 03 0,2 mm bis 0,8 mm, vorzugsweise 0,3 mm bis 0,7 mm. In einer besonders bevorzugten Ausführung beträgt der Abstand a02 0,4 mm bis 0,6 mm, insbesondere 0,5 mm.

Die Abkantung 08 des Schenkels 04 weist einen Radius R von 0,6 mm bis 1,2 mm, insbesondere von 0,8 mm, auf.

Die Abkantung 09 des Schenkels 06 weist hingegen einen Radius R von 0,3 mm bis 0,7 mm, insbesondere von 0,5 mm, auf.

Die Länge L13; L14 des jeweiligen Stützelements 13; 14 beträgt in Umfangsrichtung 0,4 mm bis 1,0 mm, insbesondere 0,1 mm bis 1,3 mm. In einer bevorzugten Ausführung liegt die Länge L13; L14 des Stützelements 13; 14 bei 0,7 mm.

Wie in Fig. 4 dargestellt, kann die Füllmasse 13; 14 in unterschiedlicher Gestalt ausgeformt sein. So weist die Füllmasse 13 z. B. einen spitzen Winkel auf, während die Füllmasse 14 rechtwinklig ausgeformt ist.

Die für die Fig. 4 beschriebenen Maße können im Wesentlichen auf sämtliche in den Figuren dargestellte Ausführungsformen übertragen werden.

In Fig. 5 ist eine dritte Ausführungsform einer Drucktucheinheit dargestellt. Auch diese Drucktucheinheit weist eine Trägerplatte 18 aus Stahlblech und ein Drucktuch 19 aus Gummi auf. Zur Herstellung der Drucktucheinheit wird zunächst die Trägerplatte 18 mit deren Schenkeln 21 und 22 an einem Fertigungszylinder befestigt, dessen Gestalt dem Drucktuchzylinder entspricht, an dem die Drucktucheinheit in der Druckmaschine befestigt werden soll. Anschließend wird ein Dichtungselement 23 in den Spalt 26 zwischen den Schenkeln 21 und 22 eingelegt, um den Spalt 26 nach unten abzudichten. Danach wird eine flüssige Elastomermasse an der Außenseite der Trägerplatte 18 derart aufgebracht, dass die Trägerplatte 18 von einer durchgehenden Unterbauschicht 24 umgeben wird. Im Bereich der gegenüberliegenden Schenkel 21 und 22 füllt die Unterbauschicht 24 den Spalt 26 zwischen den gegenüberliegenden Abkantungen 27 und 28 aus.

Anschließend wird auf der Unterbauschicht 24 das Drucktuch 19 befestigt, beispielsweise aufvulkanisiert. Der Spalt 26, der sich zwischen den Enden 31 und 32 des Drucktuchs 19 fortsetzt, wird mit Füllmaterial, hier auch als Siegelmaterial 29 bezeichnet, beispielsweise einer härtbaren Elastomermasse, verschlossen und anschließend an der Außenseite zur Herstellung einer gleichmäßig zylindrischen Außenfläche überschliffen.

Zum Schluss wird das Siegelmaterial 29 und die Unterbauschicht 24 entlang der Schnittlinie 33 durchtrennt, so dass die Drucktucheinheit vom Fertigungszylinder abgenommen und an einem Drucktuchzylinder montiert werden kann. Durch die Trennung der Unterbauschicht 24 werden getrennte Stützelemente 34 und 36 gebildet, die jeweils die Enden 31 und 32 des Drucktuchs 19 von unten abstützen. Bei Montage der Drucktucheinheit an einem Drucktuchzylinder können die durch den Schnitt entlang der Schnittlinie 33 gebildeten Seitenflächen der Stützelemente 34 und 36 formschlüssig aneinander zur Anlage kommen.

Die Figuren 6 bis 8 zeigen Ausführungsbeispiele eines anderen Herstellungsverfahrens für eine Drucktucheinheit ähnlich der der Fig. 3.

Hier wird mindestens ein Ende der Trägerplatte 42, wie bereits beschrieben, abgewinkelt.

Die Trägerplatte 42 wird nun auf einen Grundkörper 53 einer Vorrichtung 41 mit mindestens einem Schieber 54; 56, wie sie nachfolgend noch beschrieben wird, aufgelegt. Mindestens einer der Schieber 54; 56 ist zum Grundkörper 53 und/oder zum anderen Schieber 56; 54 beweglich. Dieser Grundkörper 53 ist in seiner Geometrie der Geometrie der Trägerplatte 42 angepasst. Beide Schieber 54; 56 der Vorrichtung 41 sind offen. Die Trägerplatte 42 wird nun auf den notwendigen Zylinderumfang bzw. auf das notwendige Abkantmaß mittels eines Einstellmechanismus 57 eingestellt. Beide Schieber 54; 56 werden geschlossen. Die Füllmasse 51; 52 wird anschließend formschlüssig eingegossen bzw. eingepresst. Je nach Form der Schieber 54; 56 wird ein flacher, d. h. mit der Trägerplatte 42 bündiger, bzw. ein erhöhter Unterbau erreicht, wobei die Schieber 54; 56 als Form 54; 56 für die Füllmasse 51; 52 wirken. Zumindest eine der Füllmassen 51; 52 steht dabei über die virtuelle Verlängerung V42 der Außenseite der Trägerplatte 42 in radialer Richtung hinaus. Die Füllmasse 51; 52 wird nun durch eine weitere Vorrichtung 58 bündig gezogen bzw. geschliffen. Anschließend wird das Drucktuch 43 auf die Füllmasse 51; 52 aufgebracht. Dies kann mit Hilfe eines anstellbaren Anschlages 59 erfolgen. Zum Schluss werden die Schieber 54; 56 geöffnet und die Drucktucheinheit wird vulkanisiert. Diese Vulkanisierung kann innerhalb der Vorrichtung 41, aber auch außerhalb der Vorrichtung 41 durchgeführt werden.

Die Figuren 9 und 10 zeigen ein besonders bevorzugtes Herstellungsverfahren für eine weitere Drucktucheinheit. Diese Ausführung einer Drucktucheinheit ermöglicht es, einen Kanal eines Zylinders zu verschließen und zu verstärken.

Die Füllmasse 51; 52 erstreckt sich hier an einer virtuellen Verlängerung V43 der Außenseite des Drucktuches 43 in Längsrichtung, d. h. Umfangsrichtung, des Drucktuches 43. Dabei kann die Füllmasse 51; 52 sowohl über ein Ende 61; 62 als auch über beide Enden 61; 62 des Drucktuches 43 in Längsrichtung hinausragen. In radialer Richtung kann die Füllmasse 51; 52 zumindest teilweise über die virtuelle Verlängerung V43 der Außenseite des Drucktuches 43 überstehen (Fig. 10 und 11).

Diese Ausführungsform wird durch folgendes Herstellungsverfahren erreicht. Wie bereits beschrieben, wird mindestens ein Ende der Trägerplatte 42 abgekantet. Anschließend wird das Drucktuch 43 auf die Trägerplatte 42 aufgebracht. Unerheblich dabei ist, ob das Drucktuch 43 bereits vulkanisiert ist oder nicht. Die Schieber 54; 56 werden anschließend geschlossen. Die Füllmasse 51; 52 zum Verschließen und Verstärken eines Kanals wird nun eingepresst bzw. eingegossen. Je nach dem wie die Schieber 54; 56 ausgebildet sind, wird eine entsprechende Formgebung der Füllmasse 51; 52 erreicht. Danach wird die Füllmasse 51; 52 maßhaltig bearbeitet. Anschließend kann, je nach Bedarf, der Vulkanisierungsvorgang innerhalb oder außerhalb der Vorrichtung 41 stattfinden.

Die beiden letztgenannten Herstellungsverfahren unterscheiden sich also dadurch, dass in den Ausführungen gemäß den Figuren 6 bis 8 die Füllmasse 51; 52 zwischen der Trägerplatte 42 und dem Drucktuch 43 angeordnet ist, wobei die Füllmasse 51; 52 zuerst auf die Trägerplatte 42 und dann das Drucktuch 43 angeordnet ist, während in den Ausführungen gemäß den Figuren 9 bis 11 die Trägerplatte 42 mit dem Drucktuch 43 verbunden ist und dann die Füllmasse 51; 52 eingefüllt wird, wobei eine in radialer Richtung angeordnete Außenseite der Füllmasse 51; 52 nicht vom Drucktuch 43 belegt ist.

Wie in den Figuren 8, 11 und 12 dargestellt, weist die Drucktucheinheit mindestens ein Ende mit einer größeren Dicke als dem zwischen den beiden Enden liegenden Bereich auf, so dass die Außenfläche der Drucktucheinheit im Bereich dieses Endes in radialer Richtung zumindest teilweise über die virtuelle Verlängerung V43 der Außenseite des Drucktuches 43 übersteht, insbesondere keilförmig ausgebildet ist. Zur Verdickung des Endes ist die Füllmasse 51; 52 an den Enden des Drucktuches 43 angeordnet. In den Figuren 8 und 12 ist dabei eine Unterfütterung des Drucktuches zu 43 erkennen, wobei in Fig 11 eine Auffüllung des Drucktuches 43 dargestellt ist.

Die Ausführung mit verdickten Enden der Fig. 8 im auf dem Zylinder montierten Zustand gilt entsprechend auch für Fig. 11.

Dieses verdickte Ende oder beide verdickten Enden stehen im auf dem Drucktuchzylinder montierten Zustand in radialer Richtung über eine virtuelle Verlängerung des sich anschließenden Gummituches, d. h. der wirksame Radius des montierten Gummituches ist im Bereich der Enden größer. Der dazwischen liegende Bereiche ist sehr viel größer (mindestens 10 fach) als der Bereich der Enden. Vorzugsweise erstreckt sich die Verdickung in Umfangsrichtung auf weniger als 10 mm, insbesondere auf weniger als 5 mm.

In auf dem Drucktuchzylinder angebrachten Zustand ist demzufolge ein Radius R11; R12 (Fig. 12) des Zylinders bezogen auf die Außenseite des Drucktuches 03 oder bezogen auf die Außenseite der Füllmasse 13; 14 mindestens im Bereich eines Endes der Drucktucheinheit größer als ein Radius R03 des Zylinders bezogen auf die Außenseite des Drucktuches im zwischen den beiden Enden liegenden Bereich.

Für alle Verfahren gilt, dass die Füllmasse 13; 14; 29; 51; 52 im fließfähigen, verformbaren Zustand, jeweils an mindestens einem Ende der beiden Enden der Drucktucheinheit eingebracht wird. Die Füllmasse 13; 14; 29; 51; 52 ist in Längsrichtung zumindest teilweise auf einer Abkantung 08; 09; 27; 28; 48; 49 des abgewinkelten Schenkels 04; 06; 21; 22; 44; 46 der Trägerplatte 02; 18; 42 angeordnet und ragt über die Abkantung 08; 09; 27; 28; 48; 49 in Umfangsrichtung hinaus. Nach Aufbringen kann die Außenseite der Füllmasse 13; 14; 29; 51; 52 maßhaltig bearbeitet werden. Die Füllmasse 13; 14; 29; 51; 52 kann vorzugsweise einstückig ausgebildet sein. Die Werkstoffe von Drucktuch 03; 43 und Füllmasse 13; 14; 29; 51; 52 können gleich oder unterschiedlich ausgebildet sein.

Wie in Fig. 10 dargestellt beträgt in einer besonders bevorzugten Ausführung die Länge L51; L52 der Füllmasse 51; 52 mehr als 0,1 mm, insbesondere mehr als 0,4 mm, jedoch weniger als 2 mm, insbesondere weniger als 5 mm.

Zur Erstellung von Drucktucheinheiten kann vorzugsweise die Füllmasse 51; 52 bzw. die Stützelemente 13; 14 bei voneinander wegweisenden Enden der Drucktucheinheit bei ausgestreckten, vorzugsweise plan oder leicht gewölbt liegenden Drucktucheinheiten eingebracht. (Ausgenommen Ausführungsbeispiel der Fig. 5).

Zur Herstellung der Drucktucheinheit kann eine mehrteilige Vorrichtung 41 verwendet werden, bei der mindestens zwei Teile, z. B. Schieber 54; 56, relativ zueinander beweglich sind. Dabei ist es möglich, z. B. zur Herstellung von verdickten Enden der Drucktucheinheit, dass zumindest die an der Füllmasse 51; 52 anliegende Fläche in Richtung der Außenseite der Drucktucheinheit zumindest teilweise über die virtuelle Verlängerung V43 der Außenseite des Drucktuches 43 übersteht oder dass zumindest die an der Füllmasse 51; 52 anliegende Fläche in Richtung der Außenseite der Drucktucheinheit zumindest teilweise über die virtuelle Verlängerung V42 der Außenseite der Trägerplatte 42 bei noch nicht auf der Trägerplatte 42 angebrachten Drucktuches 43 übersteht. Die beiden Teil, z. B. Schieber 54; 56, sollten in Längsrichtung der Drucktucheinheit abstandsveränderbar sein. Mindestens eine Fläche von einem der beiden Teile liegt an der Füllmasse 51; 52 an und mindestens eine Fläche kann an einem abgewinkelten Schenkel 44; 46 der Trägerplatte 42 anliegen. Zumindest die an der Füllmasse 51; 52 anliegende Fläche kann in Richtung der Außenseite der Drucktucheinheit zumindest teilweise über die virtuelle Verlängerung V43 der Außenseite des Drucktuches 43 überstehen bzw. kann zumindest die an der Füllmasse 51; 52 anliegende Fläche in Richtung der Außenseite der Drucktucheinheit zumindest teilweise über die virtuelle Verlängerung V42 der Außenseite der Trägerplatte 42 bei noch nicht auf der Trägerplatte 42 angebrachten Drucktuches 43 überstehen. An der Vorrichtung 41 kann wenigstens eine weitere Vorrichtung 58, z. B. ein Werkzeug 58, zur Bearbeitung zumindest der Außenseite der Füllmasse 51; 52 angeordnet sein.

In der Vorrichtung 41 sollte mindestens ein Träger 53, z. B. der Grundkörper 53, zur Aufnahme der Trägerplatte 42 angeordnet sein, wobei die Innenseite der Trägerplatte 42 auf diesem Träger 53 aufliegt.

Der Träger 53 kann auch aus mehreren Teilen bestehen. Mindestens ein Teil des Trägers 53 wirkt mit einem vorlaufenden Schenkel 46 der Trägerplatte 42, ein anderer Teil des Trägers 53 mit dem nachlaufenden Schenkel 44 der Trägerplatte 42 zusammen. Vorzugsweise ist ein Teil des Trägers 53 relativ zu dem anderen Teil der Trägers 53 ortsveränderbar.

Die Vorrichtung 41 kann auch Elemente zum Abkanten der Enden der Trägerplatte 42 aufweisen, d. h. als Abkantmaschine ausgebildet sein.

Für alle hier beschriebenen Drucktucheinheiten und Verfahren gilt, dass die Füllmasse 13; 14; 34; 36; 51; 52 vor dem Montieren der Drucktucheinheit auf den Drucktuchzylinder an der Drucktucheinheit angeordnet ist bzw. angeordnet werden kann.

Die Füllmassen 13; 14; 34; 36; 51; 52, auch als Stützelemente 13; 14; 34; 36; 51; 52 bezeichnet, können z. B. auch zur Abstützung eines Gegenzylinders in radialer Richtung dienen, da der Drucktuchzylinder mit einem Gegenzylinder, z. B. einem Form- oder einem Plattenzylinder, in Kontakt steht. Der Formzylinder weist mindestens einen Kanal auf, in dem die mindestens eine Druckplatte befestigt ist. Die Füllmasse 13; 14; 34; 36; 51; 52 wirkt in diesem Fall mit einer Druckplatte des Gegenzylinders zusammen, indem sie sich gegenseitig stützen.

### Bezugszeichenliste

- 01: -
- 02: Trägerplatte
- 03: Drucktuch, Gummituch
- 04: Schenkel (Trägerplatte)
- 05: Drucktuchzylinder
- 06: Schenkel (Trägerplatte)
- 07: Mittelteil (Trägerplatte)
- 08: Abkantung
- 09: Abkantung
- 10: -
- 11: Ende (Drucktuch)
- 12: Ende (Drucktuch)
- 13: Füllmasse, Stützelement
- 14: Füllmasse, Stützelement
- 15: -
- 16: Spalt
- 17: -
- 18: Trägerplatte
- 19: Drucktuch
- 20: -
- 21: Schenkel
- 22: Schenkel
- 23: Dichtungselement
- 24: Unterbauschicht
- 25: -
- 26: Spalt
- 27: Abkantung
- 28: Abkantung
- 29: Füllmasse, Siegelmaterial
- 30: -
- 31: Ende (Drucktuch)
- 32: Ende (Drucktuch
- 33: Schnittlinie
- 34: Stützelement, Füllmasse
- 35: Mittelteil
- 36: Stützelement, Füllmasse
- 37: -
- 38: -
- 39: -
- 40: -
- 41: Vorrichtung, Herstellvorrichtung
- 42: Trägerplatte
- 43: Drucktuch
- 44: Schenkel
- 45: -
- 46: Schenkel
- 47: Mittelteil
- 48: Abkantung
- 49: Abkantung
- 50: -
- 51: Füllmasse
- 52: Füllmasse
- 53: Grundkörper, Träger
- 54: Form, Schieber
- 55: -
- 56: Form, Schieber
- 57: Einstellmechanismus
- 58: Vorrichtung, weitere; Werkzeug
- 59: Anschlag
- 60: -
- 61: Ende (Drucktuch)
- 62: Ende (Drucktuch)

- a01: Abstand
- a02: Abstand
- d01: Dicke (Drucktucheinheit)
- d02: Dicke (Trägerplatte)

- L13: Länge
- L14: Länge
- L51: Länge
- L52: Länge
- V42: Verlängerung, virtuelle
- V43: Verlängerung, virtuelle
- R: Radius
- R03: Radius
- R11: Radius
- R12: Radius

- a04: Öffnungswinkel
- α06: Öffnungswinkel

## Patentansprüche

1. Drucktucheinheit für einen Drucktuchzylinder einer Rotationsdruckmaschine, mit einer formstabilen Trägerplatte (02; 18; 42) und einem auf einer Außenseite der Trägerplatte (02; 18; 42) befestigten Drucktuch (03; 19; 43), wobei das vorlaufenden und das nachlaufende Ende der Trägerplatte (02; 18; 42) mit einem abgekanteten, drucktuchfreien Schenkel (04; 06; 21; 22; 44; 46) am Drucktuchzylinder festlegbar ist, **dadurch gekennzeichnet, dass** an beiden Enden (11; 12; 31; 32; 61; 62) des Drucktuches (03; 19; 43) zwischen der Abkantung (08; 09; 27; 28; 48; 49) und der Innenseite des Drucktuchs (03; 19; 43) jeweils eine eigene, als Stützelement (13; 14; 34; 36; 51; 52) ausgebildete Füllmasse (13; 14; 34; 36; 51; 52) angeordnet ist.

2. Drucktucheinheit nach Anspruch 1, **dadurch gekennzeichnet, dass** zumindest das vorlaufende und/oder das nachlaufende Ende (11; 12; 31; 32; 61; 62) des Drucktuchs (03; 19; 43) mit seiner Innenseite ein Stück weit über die Abkantung (08; 09; 27; 28; 48; 49) des zugeordneten Schenkels (04; 06; 21; 22; 44; 46) der Trägerplatte (02; 18; 42) übersteht und die Füllmasse (13; 14; 34; 36; 51; 52) zur Abstützung des Überstandes angeordnet ist.

3. Drucktucheinheit nach Anspruch 1, **dadurch gekennzeichnet, dass** in auf dem Drucktuchzylinder angebrachten Zustand ein Radius (R03) des Zylinders bezogen auf die Außenseite des Drucktuches (03; 19; 43) im Bereich der Enden (11; 12; 31; 32; 61; 62) der Drucktucheinheit gleich einem Radius (R03) bezogen auf die Außenseite des Drucktuches (03; 19; 43) im zwischen den beiden Enden (11; 12; 31; 32; 61; 62) liegenden Bereich ist.

4. Drucktucheinheit nach Anspruch 1, **dadurch gekennzeichnet, dass** im auf dem Drucktuchzylinder montierten Zustand die an einem Ende (11; 12; 31; 32; 61; 62) des Drucktuches (03; 19; 43) angeordnete Füllmasse (13; 14; 34; 36; 51; 52) nicht mit dem anderen Ende (11; 12; 31; 32; 61; 62) des Drucktuches (03; 19; 43) oder der am anderen Ende (11; 12; 31; 32; 61; 62) des Drucktuches (03; 19; 43) angeordneten anderen Füllmasse (13; 14; 34; 36; 51; 52) verbunden ist.

5. Drucktucheinheit nach Anspruch 4, **dadurch gekennzeichnet, dass** im auf dem Drucktuchzylinder montierten Zustand die an einem Ende (11; 12; 31; 32; 61; 62) des Drucktuches (03; 19; 43) angeordnete Füllmasse (13; 14; 34; 36; 51; 52) das andere Ende (11; 12; 31; 32; 61; 62) des Drucktuches (03; 19:43) oder die am anderen Ende (11; 12; 31; 32; 61; 62) des Drucktuches (03; 19; 43) angeordnete andere Füllmasse (13; 14; 34; 36; 51; 52) nicht berührt.

6. Drucktucheinheit nach Anspruch 1, **dadurch gekennzeichnet, dass** die zueinander weisenden Seitenflächen zweier einander gegenüberliegender Füllmassen (13; 14; 34; 36; 51; 52) nach der Montage der Drucktucheinheit am Drucktuchzylinder einander formkomplementär mit kurzem Abstand gegenüberliegen oder aneinander zur Anlage kommen.

7. Drucktucheinheit nach einem der Ansprüche 1 oder 6, **dadurch gekennzeichnet, dass** die zueinander weisenden Seitenflächen an den einander gegenüberliegenden Enden (11; 12; 31; 32; 61; 62) des Drucktuchs (03; 19; 43) nach der Montage der Drucktucheinheit am Drucktuchzylinder einander formkomplementär mit kurzem Abstand (a02) gegenüberliegen oder aneinander zur Anlage kommen.

8. Drucktucheinheit nach Anspruch 7, **dadurch gekennzeichnet, dass** der Abstand (a02) der gegenüberliegenden Enden (11; 12; 31; 32; 61; 62) des Drucktuchs (03; 19; 43) 0,2 mm bis 0,8 mm beträgt.

9. Drucktucheinheit nach Anspruch 7, **dadurch gekennzeichnet, dass** der Abstand (a02) der gegenüberliegenden Enden (11; 12; 31; 32; 61; 62) des Drucktuchs (03; 19; 43) 0,3 mm bis 0,7 mm beträgt.

10. Drucktucheinheit nach Anspruch 7, **dadurch gekennzeichnet, dass** der Abstand (a02) der gegenüberliegenden Enden (11; 12; 31; 32; 61; 62) des Drucktuchs (03; 19; 43) 0,4 mm bis 0,6 mm beträgt.

11. Drucktucheinheit nach Anspruch 7, **dadurch gekennzeichnet, dass** der Abstand (a02) dergegenüberliegenden Enden (11; 12; 31; 32; 61; 62) des Drucktuchs (03; 19; 43) 0,5 mm beträgt.

12. Drucktucheinheit nach Anspruch 1, **dadurch gekennzeichnet, dass** die Abkantung (09; 27; 49) des abgekanteten, drucktuchfreien Schenkels (06; 21; 46) einen Radius (R) von 0,3 mm bis 0,7 mm aufweist.

13. Drucktucheinheit nach Anspruch 1, **dadurch gekennzeichnet, dass** die Abkantung (09; 27; 49) des abgekanteten, drucktuchfreien Schenkels (06; 21; 46) einen Radius (R) von 0,5 mm aufweist.

14. Drucktucheinheit nach Anspruch 1, **dadurch gekennzeichnet, dass** die Abkantung (08; 28; 48) des abgekanteten, drucktuchfreien Schenkels (04; 22; 44) einen Radius (R) von 0,6 mm bis 1,2 mm aufweist.

15. Drucktucheinheit nach Anspruch 1, **dadurch gekennzeichnet, dass** die Abkantung (08; 28; 48) des abgekanteten, drucktuchfreien Schenkels (04; 22; 44) einen Radius (R) von 0,8 mm aufweist.

16. Drucktucheinheit nach Anspruch 6, **dadurch gekennzeichnet, dass** die Länge (L13; L14; L51; L52) einer Füllmasse (13; 14; 51; 52) in Umfangsrichtung 0,4 mm bis 1 mm beträgt.

17. Drucktucheinheit nach Anspruch 6, **dadurch gekennzeichnet, dass** die Länge (L13; L14; L51; L52) einer Füllmasse (13; 14; 51; 52) in Umfangsrichtung 0,1 mm bis 1,3 mm beträgt.

18. Drucktucheinheit nach Anspruch 6, **dadurch gekennzeichnet, dass** die Länge (L13; L14; L51; L52) einer Füllmasse (13; 14; 51; 52) in Umfangsrichtung 0,7 mm beträgt.

19. Drucktucheinheit nach Anspruch 6, **dadurch gekennzeichnet, dass** die Länge (L13; L14; L51; L52) einer Füllmasse (13; 14; 51 52) in Umfangsrichtung 5 mm beträgt.

20. Drucktucheinheit nach Anspruch 1, **dadurch gekennzeichnet, dass** die Füllmasse (51; 52) in radialer Richtung zumindest teilweise über die virtuelle Verlängerung (V42) der Außenseite der Trägerplatte (42) übersteht.

21. Drucktucheinheit nach Anspruch 1, **dadurch gekennzeichnet, dass** die Drucktucheinheit mindestens ein Ende mit einer größeren Dicke als dem zwischen den beiden Enden liegenden Bereich aufweist, dass die Außenfläche der Drucktucheinheit im Bereich dieses Endes in radialer Richtung zumindest teilweise über die virtuelle Verlängerung (V43) der Außenseite des Drucktuches (43) übersteht.

22. Drucktucheinheit nach Anspruch 1, **dadurch gekennzeichnet, dass** die Trägerplatte 02; 18; 42) aus Metall ist.

23. Drucktucheinheit nach Anspruch 1, **dadurch gekennzeichnet, dass** das Drucktuch (03; 19; 43) mehrlagig ist.

24. Drucktucheinheit nach Anspruch 1, **dadurch gekennzeichnet dass** die Füllmasse (13; 14; 34; 36; 51; 52) einstückig ist.

25. Drucktucheinheit nach Anspruch 1, **dadurch gekennzeichnet, dass** die Werkstoffe von Füllmasse (13; 14; 34; 36; 51; 52) und Drucktuch (03; 19; 43) unterschiedlich sind.

26. Drucktucheinheit nach Anspruch 1, **dadurch gekennzeichnet, dass** die Werkstoffe von Füllmasse (13; 14; 34; 36; 51; 52) und Drucktuch (03; 19; 43) gleich sind.

27. Drucktucheinheit nach Anspruch 1, **dadurch gekennzeichnet, dass** die Füllmasse (13; 14; 34; 36; 51; 52) vor dem Montieren der Drucktucheinheit auf dem Drucktuchzylinder an der Drucktucheinheit angeordnet ist.

28. Verfahren zur Herstellung einer Drucktucheinheit nach Anspruch 1 oder 6, **dadurch gekennzeichnet, dass** die beiden Füllmassen (34; 36) unter Bildung der zueinander weisenden Seitenflächen aus einem Werkstück durch ein trennendes Fertigungsverfahren hergestellt sind.

29. Verfahren zur Herstellung einer Drucktucheinheit nach einem der Ansprüche 1, 6 oder 7 **dadurch gekennzeichnet, dass** die beiden Enden (31; 32) des Drucktuchs (19) unter Bildung der zueinander weisenden Seitenflächen aus einem Werkstück durch ein trennendes Fertigungsverfahren hergestellt sind.

30. Verfahren zur Herstellung einer Drucktucheinheit mit einer formstabilen Trägerplatte (02; 42) und einem darauf befestigten Drucktuch (03; 43) mit folgenden Schritten:
- beide, kein Drucktuch (03; 43) aufweisende Schenkel (04; 06; 44) der Trägerplatte (02; 42) werden abgekantet;
- anschließend wird an jedem der beiden Enden zwischen Drucktuch (03; 43) und Trägerplatte (02; 42) als Stützelement (13; 14; 34; 36; 51; 52) ausgebildete Füllmasse (13; 14; 51; 52) eingebracht.

31. Verfahren nach Anspruch 30, **dadurch gekennzeichnet, dass** vor dem Abkanten der Trägerplatte (02; 42) das Drucktuch (03; 43) von der Trägerplatte (02; 42) gelöst wird.

32. Verfahren nach Anspruch 30, **dadurch gekennzeichnet, dass** das Drucktuch 03; 43) über der Füllmasse (13; 14; 51; 52) angeordnet ist.

33. Verfahren nach Anspruch 30, **dadurch gekennzeichnet, dass** die Trägerplatte 02; 18; 42) aus Metall ist.

34. Verfahren nach Anspruch 30, **dadurch gekennzeichnet, dass** das Drucktuch (03; 19; 43) mehrlagig ist.

35. Verfahren nach Anspruch 30 **dadurch gekennzeichnet, dass** die Füllmasse (13; 14; 34; 36; 51; 52) einstückig ist.

36. Verfahren nach Ansprüch 30, **dadurch gekennzeichnet, dass** die Werkstoffe von Füllmasse (13; 14; 34; 36; 51; 52) und Drucktuch (03; 19; 43) unterschiedlich sind.

37. Verfahren nach Anspruch 30, **dadurch gekennzeichnet, dass** die Werkstoffe von Füllmasse (13; 14; 34; 36; 51; 52) und Drucktuch (03; 19; 43) gleich sind.

38. Verfahren nach Anspruch 30, **dadurch gekennzeichnet, dass** die Füllmasse (13; 14; 34; 36; 51; 52) vor dem Montieren der Drucktucheinheit auf dem Drucktuchzylinder an der Drucktucheinheit angeordnet ist.

## Claims

1. Printing blanket assembly for a printing blanket cylinder of a rotary press, having a dimensionally stable carrier plate (02; 18; 42) and a printing blanket (03; 19; 43) fixed to an outside of the carrier plate (02; 18; 42), the leading and the trailing end of the carrier plate (02; 18; 42) being capable of being fixed with a turned-over, printing blanket-free limb (04; 06; 21; 22; 44; 46) to the printing blanket cylinder, **characterized in that** separate filling material (13; 14; 34; 36; 51; 52) in the form of a support element (13; 14; 34; 36; 51; 52) is arranged at the two ends (11; 12; 31; 32; 61; 62) of the printing blanket (03; 19; 43) between the turned-over edge (08; 09; 27; 28; 48; 49) and the inside of the printing blanket (03; 19; 43).

2. Printing blanket assembly according to Claim 1, **characterized in that** at least the leading and/or the trailing end (11; 12; 31; 32; 61; 62) of the printing blanket (03; 19; 43) projects with its inside slightly beyond the turned-over edge (08; 09; 27; 28; 48; 49) of the coordinated limb (04; 06; 21; 22; 44; 46) of the carrier plate (02; 18; 42) and the filling material (13; 14; 34; 36; 51; 52) is arranged for supporting the projection.

3. Printing blanket assembly according to Claim 1, **characterized in that**, in the state mounted on the printing blanket cylinder, a radius (R03) of the cylinder, based on the outside of the printing blanket (03; 19; 43), in the region of the ends (11; 12; 31; 32; 61; 62) of the printing blanket assembly is equal to a radius (R03), based on the outside of the printing blanket (03; 19; 43), in the region between the two ends (11; 12; 31; 32; 61; 62).

4. Printing blanket assembly according to Claim 1, **characterized in that**, in the state mounted on the printing blanket cylinder, the filling material (13; 14; 34; 36; 51; 52) arranged at one end (11; 12; 31; 32; 61; 62) of the printing blanket (03; 19; 43) is not connected to the other end (11; 12; 31; 32; 61; 62) of the printing blanket (03; 19; 43) or to the other filling material (13; 14; 34; 36; 51; 52) arranged at the other end (11; 12; 31; 32; 61; 62) of the printing blanket (03; 19; 43).

5. Printing blanket assembly according to Claim 4, **characterized in that**, in the state mounted on the printing blanket cylinder, the filling material (13; 14; 34; 36; 51; 52) arranged at one end (11; 12; 31; 32; 61; 62) of the printing blanket (03; 19; 43) does not touch the other end (11; 12; 31; 32; 61; 62) of the printing blanket (03; 19; 43) or the other filling material (13; 14; 34; 36; 51; 52) arranged at the other end (11; 12; 31; 32; 61; 62) of the printing blanket (03; 19; 43).

6. Printing blanket assembly according to Claim 1, **characterized in that** the mutually facing side surfaces of two filling materials (13; 14; 34; 36; 51; 52) which are opposite one another are opposite one another a short distance apart or come to rest against one another and have shapes complimentary to each other following the mounting of the printing blanket assembly on the printing blanket cylinder.

7. Printing blanket assembly according to any of Claims 1 to 6, **characterized in that** the mutually facing side surfaces at those ends (11; 12; 31; 32; 61; 62) of the printing blanket (03; 19; 43) which are opposite one another are opposite one another a short distance (a02) apart or come to rest against one another and have shapes complimentary to each other following the mounting of the printing blanket assembly on the printing blanket cylinder.

8. Printing blanket assembly according to Claim 7, **characterized in that** the spacing (a02) of the opposite ends (11; 12; 31; 32; 61; 62) of the printing blanket (03; 19; 43) is 0.2 mm to 0.8 mm.

9. Printing blanket assembly according to Claim 7, **characterized in that** the spacing (a02) of the opposite ends (11; 12; 31; 32; 61; 62) of the printing blanket (03; 19; 43) is 0.3 mm to 0.7 mm.

10. Printing blanket assembly according to Claim 7, **characterized in that** the spacing (a02) of the opposite ends (11; 12; 31; 32; 61; 62) of the printing blanket (03; 19; 43) is 0.4 mm to 0.6 mm.

11. Printing blanket assembly according to Claim 7, **characterized in that** the spacing (a02) of the opposite ends (11; 12; 31; 32; 61; 62) of the printing blanket (03; 19; 43) is 0.5 mm.

12. Printing blanket assembly according to Claim 1, **characterized in that** the turnover edge (09; 27; 49) of the turned-over, printing blanket-free limb (06; 21; 46) has a radius (R) of 0.3 to 0.7 mm.

13. Printing blanket assembly according to Claim 1, **characterized in that** the turnover edge (09; 27; 49) of the turned-over, printing blanket-free limb (06; 21; 46) has a radius(R) of 0.5 mm.

14. Printing blanket assembly according to Claim 1, **characterized in that** the turnover edge (08; 28; 48) of the turned-over, printing blanket-free limb (04; 22; 44) has a radius (R) of 0.6 to 1.2 mm.

15. Printing blanket assembly according to Claim 1, **characterized in that** the turnover edge (08; 28; 48) of the turned-over, printing blanket-free limb (04; 22; 44) has a radius (R) of 0.8 mm.

16. Printing blanket assembly according to Claim 6, **characterized in that** the length (L13; L14; L51; L52) of a filling material (13; 14; 51; 52) in the circumferential direction is 0.4 mm to 1 mm.

17. Printing blanket assembly according to Claim 6, **characterized in that** the length (L13; L14; L51; L52) of a filling material (13; 14; 51; 52) in the circumferential direction is 0.1 mm to 1.3 mm.

18. Printing blanket assembly according to Claim 6, **characterized in that** the length (L13; L14; L51; L52) of a filling material (13; 14; 51; 52) in the circumferential direction is 0.7 mm.

19. Printing blanket assembly according to Claim 6, **characterized in that** the length (L13; L14; L51; L52) of a filling material (13; 14; 51; 52) in the circumferential direction is 5 mm.

20. Printing blanket assembly according to Claim 1, **characterized in that** the filling material (51; 52) projects in the radial direction at least partly beyond the virtual extension (V42) of the outside of the carrier plate (42).

21. Printing blanket assembly according to Claim 1, **characterized in that** the printing blanket assembly has at least one end with a greater thickness than the region located between the two ends, and **in that** the outer surface of the printing blanket assembly in the region of this end projects in the radial direction at least partly beyond the virtual extension (V43) of the outside of the printing blanket (43).

22. Printing blanket assembly according to Claim 1, **characterized in that** the carrier plate (02; 18; 42) comprises a metal.

23. Printing blanket assembly according to Claim 1, **characterized in that** the printing blanket (03; 19; 43) has a plurality of layers.

24. Printing blanket assembly according to Claim 1, **characterized in that** the filling material (13; 14; 34; 36; 51; 52) is integral.

25. Printing blanket assembly according to Claim 1, **characterized in that** the materials of filling material (13; 14; 34; 36; 51; 52) and printing blanket (03; 19; 43) are different.

26. Printing blanket assembly according to Claim 1, **characterized in that** the materials of filling material (13; 14; 34; 36; 51; 52) and printing blanket (03; 19; 43) are identical.

27. Printing blanket assembly according to Claim 1, **characterized in that** the filling material (13; 14; 34; 36; 51; 52) is arranged on the printing blanket assembly before the printing blanket assembly is mounted on the printing blanket cylinder.

28. Method for producing a printing blanket assembly according to Claim 1 or 6, **characterized in that** the two filling materials (34; 36) are produced from one workpiece by a dividing fabrication method, forming the mutually facing side surfaces.

29. Method for producing a printing blanket assembly according to any of Claims 1, 6 or 7, **characterized in that** the two ends (31; 32) of the printing blanket (19) are produced from one workpiece by a dividing fabrication method, forming the mutually facing side surfaces.

30. Method for producing a printing blanket assembly having a dimensionally stable carrier plate (02; 42) and a printing blanket (03; 43) fixed thereon, comprising the following steps:
- both limbs (04; 06; 44) of the carrier plate (02; 42) which have no printing blanket (03; 43) are turned over;
- filling material (13; 14; 51; 52) in the form of a supporting element (13; 14; 34; 36; 51; 52) is then introduced at each of the two ends between printing blanket (03; 43) and carrier plate (02; 42).

31. Method according to Claim 30, **characterized in that** the printing blanket (03; 43) is released from the carrier plate (02; 42) before turning-over of the carrier plate (02; 42).

32. Method according to Claim 30, **characterized in that** the printing blanket (03; 43) is arranged above the filling material (13; 14; 51; 52).

33. Method according to Claim 30, **characterized in that** the carrier plate (02; 18; 42) comprises metal.

34. Method according to Claim 30, **characterized in that** the printing blanket (03; 19; 43) has a plurality of layers.

35. Method according to Claim 30, **characterized in that** the filling material (13; 14; 34; 36; 51; 52) is integral.

36. Method according to Claim 30, **characterized in that** the materials of filling material (13; 14; 34; 36; 51; 52) and printing blanket (03; 19; 43) are different.

37. Method according to Claim 30, **characterized in that** the materials of filling material (13; 14; 34; 36; 51; 52) and printing blanket (03; 19; 43) are identical.

38. Method according to Claim 30, **characterized in that** the filling material (13; 14; 34; 36; 51; 52) is arranged on the printing blanket assembly before the printing blanket assembly is mounted on the printing blanket cylinder.

## Revendications

1. Ensemble de blanchet pour un cylindre de blanchet d'une machine d'impression rotative, avec une plaque support (02 ; 18 ; 42) de forme stable et un blanchet (03 ; 19 ; 43) fixé sur une face extérieure de la plaque support (02 ; 18 ; 42), l'extrémité en avance et l'extrémité en retard de la plaque support (02 ; 18 ; 42) étant susceptibles d'être fixées, avec une branche (04 ; 06 ; 21 ; 22 ; 44 ; 46) exempte de blanchet, repliée, sur le cylindre de blanchet, **caractérisé en ce que**, aux deux extrémités (11 ; 12 ; 31 ; 32 ; 61 ; 62) du blanchet (03 ; 19 ; 43), entre le pli (08 ; 09 ; 27 ; 28 ; 48 ; 49) et la face intérieure du blanchet (03 ; 19 ; 43), est chaque fois disposée une masse de remplissage (13 ; 14 ; 34 ; 36 ; 51 ; 52) propre, réalisée sous forme d'élément d'appui (13 ; 14 ; 34 ; 36 ; 51 ; 52).

2. Ensemble de blanchet selon la revendication 1, **caractérisé en ce qu'**au moins l'extrémité en avance et/ou l'extrémité en retard (11 ; 12 ; 31 ; 32 ; 61 ; 62) du blanchet (03 ; 19 ; 43) dépasse, par sa face intérieure, un peu du pli (08 ; 09 ; 27 ; 28 ; 48 ; 49) de la branche (04 ; 06 ; 21 ; 22 ; 44 ; 46) associée de la plaque support (02 ; 18 ; 42) et la masse de remplissage (13 ; 14 ; 34 ; 36 ; 51 ; 52) est disposée pour permettre l'appui du dépassement.

3. Ensemble de blanchet selon la revendication 1, **caractérisé en ce que**, à l'état monté sur le cylindre de blanchet, un rayon (R03) du cylindre, par rapport à la face extérieure du blanchet (03 ; 19 ; 43), dans la zone des extrémités (11 ; 12 ; 31 ; 32 ; 61 ; 62) de l'ensemble de blanchet, est égal à un rayon (R03), par rapport à la face extérieure du blanchet (03 ; 19 ; 43), dans la zone située entre les deux extrémités (11 ; 12 ; 31 ; 32 ; 61 ; 62).

4. Ensemble de blanchet selon la revendication 1, **caractérisé en ce que**, à l'état monté sur le cylindre de blanchet, la masse de remplissage (13 ; 14 ; 34 ; 36 ; 51 ; 52) disposée à une extrémité (11 ; 12 ; 31 ; 32 ; 61 ; 62) du blanchet (03 ; 19 ; 43) n'est pas reliée à l'autre extrémité (11 ; 12 ; 31 ; 32 ; 61 ; 62) du blanchet (03 ; 19 ; 43) ou de l'autre masse de remplissage (13 ; 14 ; 34 ; 36 ; 51 ; 52) disposée à l'autre extrémité (11 ; 12 ; 31 ; 32 ; 61 ; 62) du blanchet (03 ; 19 ; 43).

5. Ensemble de blanchet selon la revendication 4, **caractérisé en ce que**, à l'état monté sur le cylindre de blanchet, la masse de remplissage (13 ; 14 ; 34 ; 36 ; 51 ; 52) disposée à une extrémité (11 ; 12 ; 31 ; 32 ; 61 ; 62) du blanchet (03 ; 19 ; 43) n'entre pas en contact avec l'autre extrémité (11 ; 12 ; 31 ; 32 ; 61 ; 62) du blanchet (03 ; 19 ; 43) ou l'autre masse de remplissage (13 ; 14 ; 34 ; 36 ; 51 ; 52) disposée à l'autre extrémité (11 ; 12 ; 31 ; 32 ; 61 ; 62) du blanchet (03 ; 19 ; 43).

6. Ensemble de blanchet selon la revendication 1, **caractérisé en ce que** les faces latérales, dirigées l'une vers l'autre, de deux masses de remplissage (13 ; 14 ; 34 ; 36 ; 51 ; 52) en regard l'une de l'autre, après montage de l'ensemble de blanchet sur le cylindre de blanchet, sont en regard les unes des autres, à faible distance, avec une complémentarité de formes, ou viennent en appui les unes sur les autres.

7. Ensemble de blanchet selon l'une des revendications 1 ou 6, **caractérisé en ce que** les faces latérales, dirigées l'une vers l'autre, aux extrémités (11 ; 12 ; 31 ; 32 ; 61 ; 62) en regard l'une de l'autre du blanchet (03 ; 19 ; 43), après montage de l'ensemble de blanchet sur le cylindre de blanchet, sont en regard les unes des autres, à faible distance (a02), avec une complémentarité de formes, ou viennent en appui les unes sur les autres.

8. Ensemble de blanchet selon la revendication 7, **caractérisé en ce que** la distance (a02) d'espacement des extrémités (11 ; 12 ; 31 ; 32 ; 61 ; 62) en regard l'une de l'autre du blanchet (03 ; 19 ; 43) est de 0,2 mm à 0,8 mm.

9. Ensemble de blanchet selon la revendication 7, **caractérisé en ce que** la distance (a02) d'espacement des extrémités (11 ; 12 ; 31 ; 32 ; 61 ; 62) en regard l'une de l'autre du blanchet (03 ; 19 ; 43) est de 0,3 mm à 0,7 mm.

10. Ensemble de blanchet selon la revendication 7, **caractérisé en ce que** la distance (a02) d'espacement des extrémités (11 ; 12 ; 31 ; 32 ; 61 ; 62) en regard l'une de l'autre du blanchet (03 ; 19 ; 43) est de 0,4 mm à 0,6 mm.

11. Ensemble de blanchet selon la revendication 7, **caractérisé en ce que** la distance (a02) d'espacement des extrémités (11 ; 12 ; 31 ; 32 ; 61 ; 62) en regard l'une de l'autre du blanchet (03 ; 19 ; 43) est de 0,5 mm.

12. Ensemble de blanchet selon la revendication 1, **caractérisé en ce que** le pli (09 ; 27 ; 49) de la branche (06 ; 21 ; 46) exempte de blanchet, repliée, présente un rayon (R) de 0,3 mm à 0,7 mm.

13. Ensemble de blanchet selon la revendication 1, **caractérisé en ce que** le pli (09 ; 27 ; 49) de la branche (06 ; 21 ; 46) exempte de blanchet, repliée, présente un rayon (R) de 0,5 mm.

14. Ensemble de blanchet selon la revendication 1, **caractérisé en ce que** le pli (08 ; 28 ; 48) de la branche (04 ; 22 ; 44) exempte de blanchet, repliée, présente un rayon (R) de 0,6 mm à 1,2 mm.

15. Ensemble de blanchet selon la revendication 1, **caractérisé en ce que** le pli (08 ; 28 ; 48) de la branche (04 ; 22 ; 44) exempte de blanchet, repliée, présente un rayon (R) de 0,8 mm.

16. Ensemble de blanchet selon la revendication 6, **caractérisé en ce que** la longueur (L13 ; L14 ; L51 ; L52) d'une masse de remplissage (13 ; 14 ; 51 ; 52) en direction périphérique est de 0,4 mm à 1 mm.

17. Ensemble de blanchet selon la revendication 6, **caractérisé en ce que** la longueur (L13 ; L14 ; L51 ; L52) d'une masse de remplissage (13 ; 14 ; 51 ; 52) en direction périphérique est de 0,1 mm à 1,3 mm.

18. Ensemble de blanchet selon la revendication 6, **caractérisé en ce que** la longueur (L13 ; L14 ; L51 ; L52) d'une masse de remplissage (13 ; 14 ; 51 ; 52) en direction périphérique est de 0,7 mm.

19. Ensemble de blanchet selon la revendication 6, **caractérisé en ce que** la longueur (L13 ; L14 ; L51 ; L52) d'une masse de remplissage (13 ; 14 ; 51 ; 52) en direction périphérique est de 5 mm.

20. Ensemble de blanchet selon la revendication 1, **caractérisé en ce que**, en direction radiale, la masse de remplissage (51 ; 52) dépasse au moins partiellement du prolongement virtuel (V42) de la face extérieure de la plaque support (42).

21. Ensemble de blanchet selon la revendication 1, **caractérisé en ce que** l'ensemble de blanchet présente au moins une extrémité d'une épaisseur plus grande que la zone située entre les deux extrémités, **en ce que** la face extérieure de l'ensemble de blanchet, dans la zone de cette extrémité, en direction radiale, dépasse au moins partiellement du prolongement virtuel (V43) de la face extérieure du blanchet (43).

22. Ensemble de blanchet selon la revendication 1, **caractérisé en ce que** la plaque support (02 ; 18 ; 42) est en métal.

23. Ensemble de blanchet selon la revendication 1, **caractérisé en ce que** le blanchet (03 ; 19 ; 43) est à plusieurs couches.

24. Ensemble de blanchet selon la revendication 1, **caractérisé en ce que** la masse de remplissage (13 ; 14 ; 34 ; 36 ; 51 ; 52) est réalisée d'une seule pièce.

25. Ensemble de blanchet selon la revendication 1, **caractérisé en ce que** les matériaux de la masse de remplissage (13 ; 14 ; 34 ; 36 ; 51 ; 52) et du blanchet (03 ; 19 ; 43) sont différents.

26. Ensemble de blanchet selon la revendication 1, **caractérisé en ce que** les matériaux de la masse de remplissage (13 ; 14 ; 34 ; 36 ; 51 ; 52) et du blanchet (03 ; 19 ; 43) sont identiques.

27. Ensemble de blanchet selon la revendication 1, **caractérisé en ce que** la masse de remplissage (13 ; 14 ; 34 ; 36 ; 51 ; 52) est disposée sur l'ensemble de blanchet, avant le montage de l'ensemble de blanchet sur le cylindre de blanchet.

28. Procédé de fabrication d'un ensemble de blanchet selon la revendication 1 ou 6, **caractérisé en ce que** les deux masses de remplissage (34 ; 36) sont fabriquées au moyen d'un procédé de fabrication séparateur, à partir d'une pièce d'oeuvre, en formant les faces latérales dirigées les unes vers les autres.

29. Procédé de fabrication d'un ensemble de blanchet selon l'une des revendications 1, 6 ou 7, **caractérisé en ce que** les deux extrémités (31 ; 32) du blanchet (19) sont fabriquées au moyen d'un procédé de fabrication séparateur, à partir d'une pièce d'oeuvre, en formant les faces latérales dirigées les unes vers les autres.

30. Procédé de fabrication d'un ensemble de blanchet avec une plaque support (02 ; 42) à forme stable et un blanchet (03 ; 43) fixé sur celui-ci, présentant les étapes suivantes :
- les deux branches (04 ; 06 ; 44), ne présentant aucun blanchet (03 ; 43), de la plaque support (02 ; 42) sont pliées ;
- ensuite, sur chacune des deux extrémités, entre blanchet (03 ; 43) et plaque support (02 ; 42), une masse de remplissage (13 ; 14 ; 51 ; 52) réalisée sous forme d'élément d'appui (13 ; 14 ; 34 ; 36 ; 51 ; 52) est introduite.

31. Procédé selon la revendication 30, **caractérisé en ce que** le blanchet (03 ; 43) est détaché de la plaque support (02 ; 42), avant pliage de la plaque support (02 ; 42).

32. Procédé selon la revendication 30, **caractérisé en ce que** le blanchet (03 ; 43) est disposé sur la masse de remplissage (13 ; 14 ; 51 ; 52).

33. Procédé selon la revendication 30, **caractérisé en ce que** la plaque support (02 ; 18 ; 42) est en métal.

34. Procédé selon la revendication 30, **caractérisé en ce que** le blanchet (03 ; 19 ; 43) est à plusieurs couches.

35. Procédé selon la revendication 30, **caractérisé en ce que** la masse de remplissage (13 ; 14 ; 34 ; 36 ; 51 ; 52) est réalisée d'une seule pièce.

36. Procédé selon la revendication 30, **caractérisé en ce que** les matériaux de la masse de remplissage (13 ; 14 ; 34 ; 36 ; 51 ; 52) et du blanchet (03 ; 19 ; 43) sont différents.

37. Procédé selon la revendication 30, **caractérisé en ce que** les matériaux de la masse de remplissage (13 ; 14 ; 34 ; 36 ; 51 ; 52) et du blanchet (03 ; 19 ; 43) sont identiques.

38. Procédé selon la revendication 30, **caractérisé en ce que** la masse de remplissage (13 ; 14 ; 34 ; 36 ; 51 ; 52) est disposée sur l'ensemble de blanchet, avant le montage de l'ensemble de blanchet sur le cylindre de blanchet.
